# EUROPÄISCHE PATENTSCHRIFT

(11) **EP 1 847 187 B1**
(45) Veröffentlichungstag und Bekanntmachung des Hinweises auf die Patenterteilung: **15.08.2012**
(21) Anmeldenummer: 07007595.7
(22) Anmeldetag: 13.04.2007
(51) Int. Cl.: A24D 3/02

(54) **Aufbereitungseinheit zur Aufbereitung mindestens eines Filtertowstreifens sowie eine Vorrichtung mit mindestens zwei derartigen Aufbereitungseinheiten**
Processing unit for processing at least one filter strip and device with at least two such processing units
Unité de préparation destinée à la préparation d'au moins une bande de filtre tout comme un dispositif doté d'au moins deux telles unités de préparation

(30) Priorität: 18.04.2006 DE 102006018101
(43) Veröffentlichungstag der Anmeldung: 24.10.2007
(73) Patentinhaber: Hauni Maschinenbau Aktiengesellschaft, 21033 Hamburg (DE)
(72) Erfinder: Wolff, Stephan, 21509 Glinde (DE); Strohecker, Gerd, 21436 Maschacht (DE); Horn, Sönke, 21502 Geesthacht (DE); Peisker, Jan, 21516 Schulendorf (DE)
(74) Vertreter: Klinghardt, Jürgen

(56) Entgegenhaltungen:
- EP-A- 1 314 363
- EP-A- 1 625 799
- EP-A- 1 673 990
- EP-A- 1 726 223
- WO-A1-2005/058079
- DE-A1- 4 209 789
- DE-A1- 4 308 093
- GB-A- 2 020 158

## Beschreibung

Die Erfindung betrifft eine Aufbereitungseinheit zur Aufbereitung mindestens eines Filtertowstreifens für die Herstellung von Filtern für stabförmige Rauchartikel wie beispielsweise Zigaretten, mit mindestens einer Towführungsstrecke, entlang derer der Filtertowstreifen in Richtung seiner Längserstreckung bewegbar ist, und mit der Towführungsstrecke zugeordneten Bearbeitungseinrichtungen zum Bearbeiten des Filtertowstreifens welche im wesentlichen übereinander angeordnet sind, so dass zumindest der im Bereich der Bearbeitungseinrichtungen verlaufende Abschnitt der Towführungsstrecke winklig zur Horizontalen, vorzugsweise etwa vertikal, gerichtet ist. Ferner betrifft die Erfindung eine Vorrichtung zur Aufbereitung von Filtertowmaterial für die Herstellung von Filtern für stabförmige Rauchartikel, wie belspielweise Zigaretten, mit Filtertowbereitstellungsmitteln zur Bereitstellung von mindestens zwei Filtertowstreifen sowie mit mindestens zwei Aufbereitungseinheiten sowie eine Anlage mit mindestens einer solchen Vorrichtung und mit mindestens einer nachgeordneten Vorrichtung zur Verarbeitung der Filtertowstreifen.

Eine Aufbereitungseinheit der eingangs genannten Art ist aus der EP 1 314 363 A1 bekannt, welche den nächstkommenden Stand der Technik bildet, von der dir vorliegende Erfindung ausgeht. Mit dieser bekannten Vorrichtung lassen sich Filterstäbe im Einstrang-Verfahren herstellen. Dabei werden Filtertowstreifen (z.B. aus Zelluloseacetatfäden) von einem Ballen abgezogen, gestreckt, aufbereitet, rundgeformt und in einer dadurch gewünschten Form und Konsistenz zur Weiterverarbeitung an eine Filterstrangmaschine abgegeben, welche aus dem aufbereiteten Filtertowstreifen durch Umhüllung mit einem Hüllmaterialstreifen einen Filterstrang herstellt, der schließlich in Filterstäbe für Zigaretten oder andere stabförmige Rauchartikel zerschnitten wird.

Aus der DE 42 09 789 A1 oder der DE 43 08 093 A1 sind Vorrichtungen bekannt, mit denen sich Filterstäbe im Zweistrang-Verfahren herstellen lassen und die horizontal arbeitende Aufbereitungseinheiten aufweisen.

Obwohl sich die zuvor beschriebenen Vorrichtungen und Anlagen in der Praxis gut gewährt haben, hat es sich gezeigt, dass in manchen Fällen der erforderliche Platzbedarf beim Aufstellen einer solchen Vorrichtung oder Anlagen Schwierigkeiten bereitet. Ferner wächst der Bedarf nach einer höheren Flexibilität bei der Konfektionierung derartiger Vorrichtungen und Anlagen sowie an einer weiteren Verbesserung und Vereinfachung des Bearbeitungsprozesses.

Im Hinblick auf diese Erkenntnisse liegt der Erfindung nun die Aufgabe zugrunde, eine Aufbereitungseinheit und eine Vorrichtung der eingangs genannten Art weiter zu verbessern.

Gelöst wird diese Aufgabe gemäß einem ersten Aspekt der vorliegenden Erfindung durch eine Aufbereitungseinheit zur Aufbereitung mindestens eines Filtertowstreifens für die Herstellung von Filtern für stabförmige Rauchartikel wie beispielsweise Zigaretten, mit mindestens einer Towführungsstrecke, entlang derer der Filtertowstreifen in Richtung seiner Längserstreckung bewegbar ist, und mit der Towführungsstrecke zugeordneten Bearbeitungseinrichtungen zum Bearbeiten des Filtertowstreifens, welche im wesentlichen übereinander angeordnet sind, so dass zumindest der im Bereich der Bearbeitungseinrichtungen verlaufende Abschnitt der Towführungsstrecke winklig zur Horizontalen, vorzugsweise etwa vertikal, gerichtet ist, dadurch gekennzeichnet, dass die Bearbeitungseinrichtungen Einrichtungen zum Recken, Behandeln und Formen des Filtertowstreifens umfassen und in ihrer Reihenfolge so angeordnet sind, dass zumindest entlang des im Bereich der Bearbeitungseinrichtungen verlaufenden Abschnittes der Towführungsstrecke der Filtertowstreifen einer abwärts gerichteten Bewegung unterworfen wird.

Dadurch, dass die genannten Bearbeitungseinrichtungen erfindungsgemäß im wesentlichen übereinander liegen, lässt sich der von der Aufbereitungseinheit benötigte Footprint deutlich verringern. Zwar erscheint es in bestimmten Ausführungen nicht ausgeschlossen, dass im Gegensatz zum Stand der Technik die erfindungsgemäße Aufbereitungseinheit eine größere Höhe in vertikaler Richtung beansprucht; jedoch ist dies ohne weiteres hinnehmbar im Hinblick auf den mit der erfindungsgemäßen Konstruktion erzielten Vorteil einer deutlichen Verringerung des Platzbedarfes in horizontaler Richtung und stellt im übrigen erfahrungsgemäß ohnehin kein Problem dar. Die erfindungsgemäße Übereinanderanordnung der genannten Bearbeitungseinrichtungen hat einen gegenüber der Horizontalen winkligen und vorzugsweise etwa vertikalen Towlauf zur Folge. Dies wiederum führt zu einer einfachen Zugänglichkeit zu diesen Bearbeitungseinrichtungen und der Towführungsstrecke, woraus sich als weiterer Vorteil eine einfache Bedienbarkeit und Wartung ergibt.

Außerdem nutzt die Erfindung in geschickter Weise den Gravitationseinfluss, wodurch die Bewegung des Filtertowstreifens zumindest entlang des im Bereich der genannten Bearbeitungseinrichtungen verlaufenden Abschnittes der Towführungsstrecke mindestens teilweise unterstützt wird. Außerdem trägt diese Maßnahme dem Umstand Rechnung, dass der Filtertowstreifen von einem benachbart zur Aufbereitungseinheit aufzustellenden Ballen überwiegend nach oben abgezogen wird.

In einer in der WO 2005/058079 A1 offenbarten Vorrichtung zum Aufbereiten von Filtertowmaterial für die Herstellung von Filtern werden die Filtertowstreifen zwar einer abwärtsgerichteten Bewegung unterworfen, nämlich zunächst zwischen einem erste Ausbreiterdüsen aufweisenden Umlenk- und Towausbreitungsorgan und am Maschinengesteil angeordneten zweiten Ausbreiterdüsen schräg geneigt und dann innerhalb des Maschinengestells im Bereich einer Streckeinrichtung zwischen oberen und unteren Brems- und Streckwalzenpaaren im Wesentlichen vertikal nach unten entlang eines vertikal nach unten verlaufenden Abschnittes der Towführungsbahnen. Nach Verlassen der Streckeinrichtung werden die Filtertowstreifen in eine horizontale Orientierung umgelenkt, an einer Auftragseinrichtung vorbeigeführt und anschließend über Transportwalzen zu darüberliegenden Verformungsrollen umgelenkt, wodurch sie zu runden Towsträngen geformt werden.

In diesem Zusammenhang sei darauf hingewiesen, dass unter dem Begriff "Towführungsstrecke" in erster Linie lediglich der Weg verstanden wird, entlang dessen sich der Filtertowstreifen durch die Aufbereitungseinheit bewegt. Selbstverständlich kann zumindest abschnittsweise die Towführungsstrecke mit einer Bahnführung versehen sein, die den Filtertowstreifen unterstützend führt. Eine solche Bahnführung ist jedoch zumindest nicht durchgängig zwingend notwendig. Denn gerade im Falle einer im wesentlichen vertikalen Ausrichtung zumindest des im Bereich der genannten Bearbeitungseinrichtungen verlaufenden Abschnittes der Towführungsstrecke kann der Filtertowstreifen insbesondere zwischen jeweils zwei benachbarten Bearbeitungseinrichtungen ohne weiteres auch frei laufen.

Die erfindungsgemäße Konstruktion eignet sich insbesondere dazu, die Aufbereitungseinheit als Modul mit einer definierten Schnittstelle für die Verbindung mit mindestens einer weiteren Aufbereitungseinheit auszuführen. Dadurch erhält man eine Modulbauweise, die dem wachsenden Bedarf an höherer Flexibilität bei der Konfektionierung einer Filterstranganlage stärker gerecht wird. Insbesondere lässt sich durch die modulartige Zusammenstellung mehrerer Aufbereitungseinheiten auf besonders einfache Weise eine Mehrstrangfiltermaschine realisieren, deren Footprint von der gewählten Anzahl der verwendeten Aufbereitungseinheiten bestimmt wird und somit strangabhängig ist, jedoch gegenüber herkömmlichen Mehrstrangfiltermaschinen gleichwohl deutlich geringer ausfällt. In diesem Zusammenhang ist es beispielsweise auch denkbar, mindestens eine der verwendeten Aufbereitungseinheiten mit zwei Towführungsstrecken zu versehen und somit als Zweistrangmodul auszuführen. Ferner führt die Modulbauweise zu einer höheren Anzahl von Gleichteilen und somit insgesamt zu einem geringeren Konstruktionsaufwand, was sich wiederum vorteilhaft in geringeren Herstellungs-und Wartungskosten auswirkt.

Vorzugsweise sollte die Aufbereitungseinheit mit einer Schnittstelle zur Verbindung mit einer nachgeschalteten Vorrichtung zur Weiterverarbeitung des Filtertowstreifens, insbesondere einer Strangmaschine, versehen sein.

Um den Gravitationseinfluss besonders effektiv ausnutzten zu können, sollte ein den Anfang der Towführungsstrecke bildender Einlass nicht tiefer als die am höchsten gelegene Bearbeitungseinrichtung und zweckmäßigerweise oberhalb dieser angeordnet sein, um somit durch die Wirkung der Gravitation ein im wesentlichen automatisches Einfädeln des Filtertowstreifens in die Aufbereitungseinheit zu ermöglichen.

Zweckmäßigerweise ist mindestens ein Filtertowstreifenzuführungsmittel zum Zuführen eines Filtertowstreifens von einem Filtertowbereitstellungsmittel zu dem Einlass vorgesehen. Dabei enthält das Filtertowbereltstellungsmittel mindestens einen Filtertowballen und weist das Filtertowstreifenzuführungsmittel einen Arm auf, an dessen oberem freien Ende der vom Ballen über eine notwendige Höhe abzuziehende Filtertowstreifen in Richtung auf den Einlass zum Eintritt in die Aufbereitungseinheit umgelenkt wird. Ferner ist die Aufbereitungseinheit zweckmäßigerweise mit einem Auslass zum Austritt des aufbereiteten Filtertowstreifens in Richtung auf eine nachgeordnete Vorrichtung zur Weiterverarbeitung versehen. Hierzu kann bevorzugt das Filtertowstreifenzuführungsmittel so ausgebildet und angeordnet sein, dass es den Filtertowstreifen vom Filtertowbereitstellungsmittel zum Einlass etwa in Richtung entsprechend der oder winklig, vorzugsweise etwa quer, zu der Richtung des aufbereiteten Filtertowstreifens bei seinem Austritt aus dem Einlass führen. Mit diesen Ausführungen lässt sich das Filtertowbereitstellungsmittel wahlweise hinter oder neben der Aufbereitungseinheit platzieren.

Bei der zuvor beschriebenen Ausführung kann bei Bedarf stromabwärts von und benachbart zu dem Einlass ein Einfädelwalzenpaar angeordnet sein, um die Führung des unter Gravitationseinfluss in die Aufbereitungseinheit eintretenden Filtertowstreifens zur ersten Bearbeitungseinrichtung wirkungsvoll zu unterstützen.

Die Towführungsstrecke kann zwischen der letzten Bearbeitungseinrichtung und dem Auslass zum Austritt des aufbereiteten Filtertowstreifens in Richtung auf eine nachgeordnete Vorrichtung zur Weiterverarbeitung mindestens teilweise etwa horizontal verlaufen. Im Falle eines im wesentlichen vertikalen und nach unten gerichteten Towlaufes durch die Bearbeitungseinrichtungen kann bevorzugt die Towführungsstrecke zwischen der am tiefsten gelegenen Bearbeitungseinrichtung und dem Auslass zumindest teilweise etwa waagerecht verlaufen. Sofern erforderlich, ist es aber auch alternativ oder zusätzlich denkbar, nach der letzten Bearbeitungseinrichtung die Towführungsstrecke abschnittweise in vertikale Richtung umzulenken, um den Austritt des bearbeiteten Filtertowstreifens an die Höhe des Einlasses der nachgeschalteten Vorrichtung entsprechend anzupassen.

Auch kann beispielsweise eine Einrichtung zum Rundformen des Filtertowstreifens vorgesehen sein, welche vorzugsweise die in der Reihenfolge letzte Bearbeitungseinrichtung bildet. Dadurch ergibt sich als Vorteil, dass nach Verlassen dieser letzten Bearbeitungseinrichtung der nunmehr im Querschnitt im wesentlichen runde Filtertowstreifen grundsätzlich in jede beliebige Richtung umgelenkt werden kann, bevor er die Aufbereitungseinheit verlässt.

Bevorzugt ist ferner eine Einrichtung zum Behandeln des Filtertowstreifens durch Abgabe von Behandlungsflüssigkeit auf den Filtertowstreifen vorgesehen.

Zweckmäßigerweise sollte die Einrichtung zum Behandeln des Filtertowstreifens für eine Abgabe von Behandlungsflüssigkeit winklig oder etwa quer zur Bewegungsrichtung des Filtertowstreifens, vorzugsweise in horizontaler Richtung, ausgebildet sein. Aufgrund des erfindungsgemäß gegenüber der Horizontalen winkligen und vorzugsweise etwa vertikalen Towlaufes wird auf einfache Weise ohne größeren Führungsaufwand eine Berührung des Filtertowstreifens mit der Behandlungseinrichtung und insbesondere deren Sprühkasten verhindert, was ansonsten zu Beschädigungen des Filtertowstreifens durch unerwünschtes Anhaften an der Behandlungseinrichtung und somit zu Betriebsunterbrechungen führen kann. Ein weiterer Vorteil der Besprühung winklig oder quer zur gegenüber der Horizontalen winkligen und vorzugsweise vertikalen Bewegungsrichtung des Filtertowstreifens und somit vorzugsweise in horizontaler Richtung besteht darin, dass im Falle einer eventuellen Tropfenbildung der Filtertowstreifen unberührt bleibt. Denn in diesem Fall sinken die Tropfen neben dem Filtertowstreifen nach unten, beispielsweise in eine hierfür vorgesehene Auffangschale. Somit ist eine eventuelle Tropfenbildung im wesentlichen unkritisch, was insbesondere bei einer Betriebsunterbrechung bzw. einem Maschinenstopp von Bedeutung ist.

Ferner erlaubt der gegenüber der Horizontalen winklige oder vorzugsweise etwa vertikale Towlauf wahlweise auch eine beidseitige Abgabe von Behandlungsflüssigkeit auf den Filtertowstreifen, wodurch sich eine effektivere Behandlung des Filtertowstreifens ergibt.

Ferner kann ebenfalls vorzugsweise eine der Bearbeitungseinrichtungen Mittel zur Injektion von partikelförmigen Zusatzstoffen, wie z.B. Aktivkohlepulver oder - granulat, in bzw. auf den Filtertowstreifen aufweisen.

Selbstverständlich sind auch noch andere Funktionen für die Bearbeitungseinrichtungen denkbar, auf deren Aufzählung hier verzichtet wird.

Insbesondere für den modularen Aufbau oder zumindest die Verwendung von mindestens zwei Aufbereitungseinheiten ist es zweckmäßig, die Aufbereitungseinheit mit mindestens einem weiteren Einlass und mindestens einem weiteren Auslass zu versehen, wobei durch einen solchen weiteren Einlass und einen solchen weiteren Auslass der von einer anderen Aufbereitungseinheit aufbereitete Filtertowstreifen durchgeleitet werden kann, so dass die von den Aufbereitungseinheiten aufbereiteten Filtertowstreifen im wesentlichen in gleicher Richtung zur selben nachgeordneten Vorrichtung laufen können.

Es ist auch denkbar, mindestens zwei, vorzugsweise etwa parallel zueinander verlaufende, Towführungsstrecken in einer Aufbereitungseinheit vorzusehen. Hierbei kann es besonders zweckmäßig sein, zumindest einen Teil der Bearbeitungseinrichtungen gemeinsam den Towführungsstrecken in einer und derselben Aufbereitungseinheit zuzuordnen. Alternativ ist es selbstverständlich aber auch denkbar, für jede Towführungsstrecke separate Bearbeitungseinrichtungen vorzusehen.

Zur Lösung der oben angegebenen Aufgabe wird gemäß einem zweiten Aspekt der vorliegenden Erfindung vorgeschlagen eine Vorrichtung zur Aufbereitung von Filtertowmaterial für die Herstellung von Filtern für stabförmige Rauchartikel, wie beispielsweise Zigaretten, mit Filtertowbereitstellungsmitteln zur Bereitstellung von mindestens zwei Filtertowstreifen sowie mit mindestens zwei erfindungsgemäßen Aufbereitungseinheiten. Eine solche Vorrichtung weist demnach einen im wesentlichen modularen Aufbau aus mindestens zwei Aufbereitungseinheiten auf.

Zweckmäßigerweise sollte eine solche Vorrichtung ferner eine, vorzugsweise ebenfalls als Modul vorgesehene, Führungseinrichtung aufweisen, durch das die von den Aufbereitungseinheiten aufbereiteten Filtertowstreifen an eine nachgeordnete Vorrichtung zur Weiterverarbeitung wie beispielsweise eine Strangmaschine überführt wird. Die Führungseinrichtung kann beispielsweise derart ausgebildet sein, dass sie wahlweise nur jeweils einen Filtertowstreifen an ein als nachgeordnete Vorrichtung vorgesehenes Einstrangmaschinenmodul überführt. Alternativ ist es aber auch denkbar, die Führungseinrichtung so auszubilden, dass sie mindestens zwei Filtertowstreifen miteinander vereint und gemeinsam an eine als nachgeordnete Vorrichtung vorgesehene Strangmaschine zur Herstellung von Filtern überführt, die somit gleichzeitig aus den mindestens zwei Filtertowstreifen aufgebaut sind. letztgenannte Weiterbildung eignet sich insbesondere zur Verarbeitung von mindestens zwei Filtertowstreifen aus unterschiedlichem Material und/oder mit sonstigen unterschiedlichen Eigenschaften und somit zur Herstellung von Filtern, in denen beispielsweise die Rauchgaswege aufgrund unterschiedlicher Zugwiderstände der einzelnen Towsorten steuerbar sind.

Selbstverständlich kann auch jede Aufbereitungseinheit zum Anschluss an ein separates Einstrangmaschinenmodul verwendet werden, welches in diesem Fall als Einstrangmaschine vorzusehen ist.

Ebenfalls ist es selbstverständlich möglich, jede Aufbereitungseinheit zum Anschluss an eine Stranglinie einer nachgeordneten Mehrstrangmaschine vorzusehen.

In der erfindungsgemäßen Vorrichtung können die Aufbereitungseinheiten in Bezug auf die Bewegungsrichtung der aufbereiteten Filtertowstreifen bei deren Austritt aus der Vorrichtung auf verschiedene Weise angeordnet sein. Beispielsweise ist es denkbar, die Aufbereitungseinheiten wahlweise im wesentlichen hintereinander und/oder im wesentlichen nebeneinander anzuordnen.

Ähnliches gilt auch für die Filtertowbereitstellungsmittel in Bezug auf die Bewegungsrichtung der aufbereiteten Filtertowstreifen bei deren Austritt aus der Vorrichtung. Auch diesbezüglich ist es insbesondere denkbar, die Filtertowbereitstellungsmittel wahlweise im wesentlichen neben und/oder vor den Aufbereitungseinheiten anzuordnen. Auch eine gruppenweise Zusammenfassung der Filtertowbereitstellungsmittel ist denkbar, indem beispielsweise die Filtertowbereitstellungsmittel in der Gruppe im wesentlichen nebeneinander angeordnet sind und die Gruppe im wesentlichen vor den Aufbereitungseinheiten platziert ist.

Der Aufbau der Vorrichtung kann zu einer Maschinenaufstellung wahlweise in Linie oder im Winkel führen. In letzterem Fall sind die Aufbereitungseinheiten im wesentlichen in einer winklig, vorzugsweise etwa rechtwinklig, zur Verarbeitungsrichtung einer nachgeordneten Vorrichtung liegenden Reihe angeordnet.

Somit bietet die Erfindung die Möglichkeit, im Rahmen des Konzeptes einer Mehrstrangfilterherstellung eine Mehrstrangaufbereitungsvorrichtung, die aus einer Gruppe von erfindungsgemäßen Aufbereitungseinheiten modular aufgebaut ist, mit Einstrang-, Zweistrang- und/oder Mehrstrangfiltermaschinen zu koppeln. Das Besondere dieser modularen Kopplung liegt insbesondere darin, innerhalb einer und derselben Anlage die Filtertowstränge unabhängig voneinander produzieren und dabei beispielsweise auch verschiedene Einstellungen unabhängig voneinander vornehmen zu können. Dadurch ergibt sich auch die Möglichkeit einer sehr hohen Formatflexibilität einschließlich der Erzielung unterschiedlicher Filterlängen. Zweckmäßigerweise können die mehreren Filtertowstränge ständig in der Mehrstranganlage eingefädelt sein. Dabei können die Filter nach Bedarf produziert werden, indem die Aufbereitungseinheiten jeweils das aufbereitete Filtertow in der benötigten Form liefern. Insbesondere aufgrund der Modularität bietet die erfindungsgemäße Vorrichtung als weitere Vorteile eine schnelle Realisierbarkeit von individuellen Mehrstranganlagen sowie einen erhöhten Wirkungsgrad, da im Falle der Unterbrechung des Betriebes einer Stranglinie weiterhin auf den anderen Stranglinien produziert werden kann.

Nachfolgend werden bevorzugte Ausführungsbeispiele der Erfindung anhand der beiliegenden Zeichnungen näher erläutert. Es zeigen:
- Figur 1: schematisch im Querschnitt (Figur 1 a) und im Längsschnitt (Figur 1 b) den Aufbau eines Aufbereitungsmoduls gemäß einer bevorzugten Ausführung der Erfindung;
- Figur 2: schematisch im Querschnitt eine Kombination von vier Aufbereitungsmodulen in hintereinander liegender Anordnung mit einer Vierstrangmaschine;
- Figur 3: in schematischer Draufsicht die Anordnung von Figur 2;
- Figur 4: in schematischer Draufsicht eine Kombination von vier Aufbereitungsmodulen in nebeneinander liegender Anordnung mit einer Vierstrangmaschine;
- Figur 5: in schematischer Draufsicht eine Kombination von vier Aufbereitungsmodulen in nebeneinander liegender Anordnung gemäß Figur 3 mit vier Einzelstrangmaschinenmodulen, die wahlweise entweder als eine gemeinsame Vierstrangmaschine gemäß den Figuren 2 und 3 oder alternativ auch als separate Einstrangmaschinen vorgesehen sein können;
- Figur 6: in schematischer Draufsicht eine Kombination von vier Aufbereitungsmodulen in nebeneinander liegender Anordnung gemäß Figur 3 mit vier Einstrangmaschinenmodulen, welche sich von der Anordnung gemäß Figur 5 dadurch unterscheidet, dass zwei Einstrangmaschinenmodule jeweils an der einen Seite und an der anderen Seite von der Gruppe der vier Aufbereitungsmodule liegt und wahlweise jeweils entweder gemeinsam als Zweistrangmaschinen oder alternativ auch als separate Einstrangmaschinen vorgesehen sein können;
- Figur 7: in schematischer Draufsicht eine Kombination von zwei Aufbereitungsmodulen in hintereinander liegender Anordnung mit einer Mehrfachstrangmaschine, wobei jedem Aufbereitungsmodul ein neben diesem platzierter Towballen zugeordnet ist;
- Figur 8: in schematischer Draufsicht eine Kombination von zwei Aufbereitungsmodulen in hintereinander liegender Anordnung mit einer Mehrfachstrangmaschine, wobei jedem Aufbereitungsmodul ein Towballen zugeordnet ist und die beiden Towballen in nebeneinander liegender Anordnung vor dem jeweiligen Aufbereitungsmodule platziert sind;
- Figur 9: in schematischer Draufsicht eine Kombination von zwei Aufbereitungsmodulen in hintereinander liegender Anordnung mit zwei Einfachstrangmaschinenmodulen, welche wahlweise entweder als eine gemeinsame Zweistrangmaschine oder alternativ als separate Einstrangmaschinen vorgesehen sein können;
- Figur 10: in schematischer Draufsicht eine Kombination von zwei Aufbereitungsmodulen in hintereinander liegender Anordnung mit zwei Einstrangmaschinenmodulen, von denen jeweils eines an der einen Seite und an der anderen Seite der Gruppe der zwei Aufbereitungsmodule liegt;
- Figur 11: in schematischer Draufsicht eine Kombination von zwei Aufbereitungsmodulen in hintereinander liegender Anordnung mit zwei getrennt voneinander aufgestellten Einstrangmaschinenmodulen, welche jeweils als separate Einstrangmaschine vorgesehen sind;
- Figur 12: schematisch im Längsschnitt eine Kombination eines sichtbaren ersten Einstrangaufbereitungsmoduls und eines dahinter liegenden, nicht sichtbaren weiteren Einstrangaufbereitungsmoduls mit einer Mehrfachstrangmaschine;

- Figur 13: schematisch im Längsschnitt eine Kombination eines sichtbaren Zweistrangaufbereitungsmoduls gemäß einer weiteren bevorzugten Ausführung der Erfindung mit einer Mehrfachstrangmaschine; und
- Figur 14: schematisch im Querschnitt eine Kombination von zwei Aufbereitungsmodulen in hintereinander liegender Anordnung mit einer Einstrangmaschine, in der die von den beiden Aufbereitungsmodulen aufbereiteten Filtertowstreifen gemeinsam zur Herstellung eines Filters verwendet werden.

In den Figuren sind nur schematisch und zum Teil in Einzelheiten Aufbereitungsmodule und eine diese enthaltende Vorrichtung gemäß der Erfindung zum Aufbereiten von Filtertowstreifen für die Herstellung von Filtern für stabförmige Rauchartikel wie insbesondere Zigaretten im Strangverfahren dargestellt, wobei die Figuren jeweils nur im wesentlichen die für das Verständnis der Erfindung erforderlichen Teile und Komponenten zeigen. Im Maschinenbau übliche Bestandteile der Maschine wie beispielsweise Einzelheiten des Maschinengestells, Halterungen, Lagerungen und Verkleidungen sind in den Zeichnungen im Interesse ihrer besseren Überschaubarkeit im wesentlichen nicht dargestellt.

In Figur 1 ist schematisch im Querschnitt (Figur 1 a) und im Längsschnitt (Figur 1b) der Aufbau eines Aufbereitungsmoduls 2 dargestellt, das ein Gehäuse 4 aufweist.

An der Oberseite seines Gehäuses 4 ist das Aufbereitungsmodul 2 mit einem Einlass 6 versehen, durch den ein Filtertowstreifen 8 in das Gehäuse 4 eintritt. Der Filtertowstreifen 8 wird vor Eintritt in das Aufbereitungsmodul 2 von einem in Figur 1 nicht dargestellten Filtertowballen abgezogen und über ein oberhalb des Aufbereitungsmoduls 2 befindliches und in den Figuren nicht dargestelltes Umlenk- und Towausbreitungsorgan, das am oberen Ende eines ebenfalls in den Figuren nicht dargestellten Stützarmes angeordnet ist, in Richtung auf den Einlass 6 gelenkt.

Wie Figur 1 erkennen lässt, durchläuft der Filtertowstreifen 8 nach Eintritt durch den Einlass 6 das Aufbereitungsmodul 2 im dargestellten Ausführungsbeispiel entlang eines abwärts gerichteten vertikalen Abschnittes einer nicht näher bezeichneten Towführungsstrecke, wobei die Abwärtsbewegung des Filtertowstreifens 8 durch Gravitationseinfluss unterstützt wird. Insbesondere Figur 1b lässt ferner erkennen, dass der Filtertowstreifen 8 bei Eintritt durch den Einlass 6 eine flächige Streifenform aufweist.

Das Einfädeln des Filtertowstreifens 8 in den Einlass 6 geschieht ebenfalls bereits mit Hilfe von Gravitationseinfluss. Um das Einfädeln zu unterstützen, weist das Aufbereitungsmodul 2 im dargestellten Ausführungsbeispiel ein Einfädelwalzenpaar 10 auf, das direkt unterhalb des Einlasses 6 angeordnet ist.

Nach dem Einfädelwalzenpaar 10 durchläuft der Filtertowstreifen 8 verschiedene Bearbeitungseinrichtungen.

Nachdem der Filtertowstreifen 8 zunächst eine Vorreckung zwischen dem Einfädelwalzenpaar 10 und einem stromabwärts liegenden Walzenpaar 12 erfährt, durchläuft der Filtertowstreifen 8 eine an sich bekannte Streckeinrichtung, die durch das Walzenpaar 12 und einem weiteren stromabwärts gelegenen Walzenpaar 14 gebildet ist und eine Hauptreckung am Filtertowstreifen 8 vornimmt.

Stromabwärts des unteren Walzenpaares 14 durchläuft der Filtertowstreifen 8 eine Behandlungseinrichtung 16, die zwei voneinander beabstandete Sprühdüsen 17, 18 aufweist, zwischen denen sich der Filtertowstreifen 8 jeweils im Abstand von diesen vorbei bewegt. Auf diese Weise wird der Filtertowstreifen 8 in der Behandlungseinrichtung 16 beidseitig mit einem Behandlungsmittel besprüht, das in Figur 1a in Form von Sprühstrahlen 20 erkennbar dargestellt ist. Durch den vertikalen Lauf des Filtertowstreifens 8 innerhalb der Behandlungseinrichtung 16 wird jegliche Berührung mit den beiderseits angeordneten Sprühdüsen 17, 18 vermieden. Auch eine eventuelle Tropfenbildung ist unkritisch und lässt den Filtertowstreifen 8 unberührt, was insbesondere für eine eventuelle Betriebsunterbrechung oder einen Maschinenstopp von Bedeutung ist. Denn in einem solchen Fall tropft das Behandlungsmittel 20 von den Sprühdüsen 17, 18 im Abstand zum Filtertowstreifen 8 vertikal nach unten und wird von einem schalenförmigen Bodenabschnitt 22 der Behandlungseinrichtung 16 aufgefangen.

Nach Austritt aus der Behandlungseinrichtung 16 durchläuft der Filtertowstreifen 8 ein weiteres Walzenpaar 24, bevor er in einer darunter liegenden Formungseinrichtung 26 rundgeformt wird. Der so rundgeformte Filtertowstreifen wird im dargestellten Ausführungsbeispiel gemäß Figur 1 anschließend von einer unterhalb der Formungseinrichtung 26 gelagerten Umlenkrolle 28 in einen horizontal gerichteten Abschnitt der Towführungsstrecke zu einer weiteren Umlenkrolle 30 umgelenkt, wobei jener horizontal gerichtete Abschnitt der Towführungsstrecke in der vom flachen Filtertowstreifen 8 im Abschnitt der Towführungsstrecke zwischen dem Einlass 6 und der Formungseinrichtung 26 aufgespannten Ebene oder parallel zu dieser Ebene und somit in der Zeichnungsebene von Figur 1b verläuft. Von der weiteren Umlenkrolle 30 wird der rundgeformte Filtertowstreifen 8 im dargestellten Ausführungsbeispiel gemäß Figur 1 schräg nach oben zu einem im Gehäuse 4 ausgebildeten Auslass 32 geführt wird, wo der Filtertowstreifen 8 aus dem Aufbereitungsmodul 2 austritt. Alternativ ist es aber auch denkbar, den aus der Formungseinrichtung 26 austretenden, rundgeformten Filtertowstreifen in eine andere Richtung umzulenken, und zwar beispielsweise quer zu der Ebene, welche vom flachen Filtertowstreifen 8 zwischen dem Einlass 6 und der Formungseinrichtung 26 aufgespannt wird.

Wie Figur 1 erkennen lässt, liegen aufgrund des vertikalen Towlaufes die Bearbeitungseinrichtungen untereinander. Für eine einfache Zugänglichkeit zu diesen Bearbeitungseinrichtungen, beispielsweise zum Zwecke einer Wartung, lässt sich das Gehäuse 4 entsprechend öffnen, was in den Figuren im einzelnen jedoch nicht dargestellt ist.

Das in Figur 1 gezeigte Aufbereitungsmodul kann selbstverständlich als einzelne Funktionseinheit mit einer nachgeordnete Strangmaschine verwendet werden. Da aber der Aufbau auf einem modularen Konzept mit im wesentlichen einheitlichen Schnittstellen und der Verwendung möglichst vieler Gleichteile beruht, lässt sich dieses Aufbereitungsmodul besonders einfach und ohne großen konstruktiven Aufwand mit mehreren gleichartigen Aufbereitungsmodulen in Kombination mit einer nachgeordneten Mehrstrangmaschine für eine Mehrstrangfilterherstellung verwenden. Beispiele solcher Kombinationen sind in den Figuren 2 bis 8 gezeigt, wobei die dort dargestellten Beispiele nicht abschließend sind.

Figur 2 zeigt beispielsweise schematisch im Längsschnitt eine Kombination von vier hintereinander angeordneten Aufbereitungsmodulen 2 mit einer nachgeordneten Strangmaschine für eine Vierstrangfilterherstellung. In diesem Beispiel liegen die vier Aufbereitungsmodule 2 in Produktionsrichtung hintereinander und treten die von diesen aufbereiteten und rundgeformten Filtertowstreifen 8 in dieselbe Richtung aus, welche anders als in der Darstellung von Figur 1b quer zu der Ebene verläuft, die vom flachen Filtertowstreifen zwischen dem Einlass und der Formungseinrichtung aufgespannt wird. Somit muss jedes Aufbereitungsmodul 2 mindestens einen weiteren Einlass 34 aufweisen, durch den der Filtertowstreifen 8 des jeweils benachbarten Aufbereitungsmoduls 2 eintritt und durch den Auslass 32 wieder austritt. Auf diese Weise wird eine Durchführung der Filtertowstreifen 8 nacheinander durch die Aufbereitungsmodule 2 gewährleistet. Wichtig hierbei ist, dass die Einlässe 34 und die Auslässe 32 zueinander ausgerichtet sind, um einheitliche Schnittstellen zu bilden. Ggf. können auch weitere Auslässe vorgesehen sein, wodurch der versetzten Anordnung der Filtertowstreifen 8 Rechnung getragen wird. Dementsprechend müssen auch die Einlässe 34 versetzt oder in entsprechende Anzahl vorgesehen sein. Alternativ ist es aber auch denkbar, die Einlässe 34 und Auslässe 32 als längliche Öffnungen vorzusehen, die die Filtertowstreifen 8 gemeinsam aufnehmen. Letztere Maßnahme ist im Hinblick auf eine konsequente Modularität zu bevorzugen.

In diesem Zusammenhang sei der guten Vollständigkeit halber noch angemerkt, dass der Auslass 32 bei den in Figur 2 dargestellten Aufbereitungsmodulen 2 niedriger als bei der in Figur 1 dargestellten Ausführung angeordnet sind, und zwar nur kurz oberhalb des Bodens des Gehäuses der Aufbereitungsmodule 2. Dies belegt, dass insbesondere die Höhe des Auslasses 32 beliebig gewählt werden kann, sofern im Hinblick auf eine möglichst konsequente Modularität die Schnittstellen bei allen Aufbereitungsmodulen 2 entsprechend gleich sind und auch im Hinblick auf den Weitertransport zu der nachgeordneten Strangmaschine entsprechend angepasst sind.

Bei der in Figur 2 dargestellten Anordnung ist ferner noch ein zusätzliches Übergangsmodul 36 vorgesehen, in dem die vier Filtertowstreifen 8, die im übrigen in Figur 2 aus Vereinfachungsgründen nur als eine gemeinsame gestrichelte Linie dargestellt sind, so weitergeführt und zusammengefasst werden, dass sie in eine nachgeordnete Mehrstrangmaschine 40 eintreten können. Wie Figur 2 erkennen lässt, werden in dem dort dargestellten Ausführungsbeispiel die Filtertowstreifen 8 gegenüber dem Auslass 32 auf ein höheres Niveau umgelenkt, wobei in Figur 2 nur die hierfür vorgesehene obere Umlenkrolle 38 dargestellt ist.

In Figur 3 ist die gleiche Vierstranganordnung schematisch in Draufsicht gezeigt. Ferner sind schematisch vier Towballen 44 erkennbar dargestellt, von denen jeder Towballen 44 einem Aufbereitungsmodul 2 zugeordnet ist. Bei der Anordnung gemäß Figur 3 ist jeder Towballen 44 neben dem zugehörigen Aufbereitungsmodul 2 platziert, wodurch sich im Hinblick auf jedes Aufbereitungsmodul 2 die gleiche Weglänge zum Abziehen des entsprechenden Filtertowstreifens vom zugehörigen Towballen 44 realisieren lässt. Während des Abziehens von den Towballen 44 muss dafür gesorgt werden, dass der Filtertowstreifen etwa um 90° in sich verdreht wird, um dann in einer Ausrichtung quer zur Verarbeitungsrichtung in das Aufbereitungsmodul 2 einzutreten.

In Figur 4 ist ebenfalls eine Vierstranganordnung dargestellt, die sich allerdings von der Anordnung gemäß den Figuren 2 und 3 dadurch unterscheidet, dass die vier Aufbereitungsmodule 2 nicht hintereinander, sondern nebeneinander liegen, so dass im Übergangsmodul 36 die vier (hier nicht dargestellten) Filtertowstreifen entsprechend winklig zusammengeführt werden müssen, bevor sie an die Mehrfachstrangmaschine 40 übergeben werden. Die relative Zuordnung der Towballen 44 zu den Aufbereitungsmodulen 4 entspricht der von Figur 3, so dass gemäß Figur 4 die Towballen 44 nun, in Verarbeitungsrichtung betrachtet, jeweils vor den Aufbereitungsmodulen 2 platziert sind.

Die Anordnung von Figur 4 hat den Vorteil, dass eine Verdrehung der Filtertowstreifen nach Abziehen von den Towballen 44 und vor Eintritt in die Aufbereitungsmodule 2 entfallen kann.

In Figur 5 ist eine ähnliche Anordnung wie in den Figuren 2 und 3 gezeigt, allerdings mit dem Unterschied, dass nunmehr im einzelnen vier nachgeschaltete Einstrangmaschinenmodule 42 dargestellt sind. Jeweils ein Einstrangmaschinenmodul 42 ist einem Aufbereitungsmodul 2 zugeordnet, so dass jeweils ein von einem Aufbereitungsmodul 2 aufbereiteter Filtertowstreifen 8 in einem Einstrangmaschinenmodul 42 weiterverarbeitet wird. Zwar werden die vier Filtertowstreifen 8 beim Austritt aus den Aufbereitungsmodulen 2 in gleicher Weise wie bei der Anordnung gemäß Figur 2 parallel zueinander geführt; jedoch unterscheidet sich die Anordnung von Figur 5 von der Anordnung gemäß Figur 2 dadurch, dass die Filtertowstreifen 8 vor Eintritt in die nachgeschalteten Einstrangmaschinenmodule 42 um etwa 90° umgelenkt werden. Hierzu sind (anstelle des in den Figuren 2 und 3 dargestellten gemeinsamen Übergangsmoduls 36) vier voneinander getrennt angeordnete Führungsmodule 46 vorgesehen, die jeweils eine Umlenkrolle 48 zur Umlenkung des zugehörigen Filtertowstreifens 8 aufweisen.

Der Eintritt der Filtertowstreifen 8 in die Einstrangmaschinenmodule 42 erfolgt durch einen Einlauffinger, der Bestandteil jedes der dargestellten Einstrangmaschinenmodule 42 ist und in Figur 5 mit dem Bezugszeichen 50 gekennzeichnet ist. Im übrigen sind in Figur 5 noch weitere Bauelemente der Einstrangmaschinenmodule 42 gezeigt, jedoch im einzelnen nicht bezeichnet.

Wie bei den Anordnungen gemäß den Figuren 2 bis 4 bilden auch bei der Anordnung gemäß Figur 5 die zu einer Gruppe zusammengefassten Aufbereitungsmodule 2 gemeinsam eine - hier viersträngige - Aufbereitungsvorrichtung.

Die vier in Figur 5 gezeigten Einstrangmaschinenmodule 42 können wahlweise entweder als gemeinsame Vierstrangmaschine ähnlich der in den Figuren 2 bis 4 schematisch dargestellten Mehrfachstrangmaschine 40 oder alternativ auch als separate Einstrangmaschinen vorgesehen sein.

Die Führungsmodule 46 können als separate Module oder alternativ auch als Bestandteil des jeweiligen Einstrangmaschinenmoduls 42 vorgesehen sein.

In Figur 6 ist eine ähnliche Anordnung wie Figur 5 gezeigt, allerdings mit dem Unterschied, dass die vier Einstrangmaschinenmodule 42 in zwei paarweisen Gruppen voneinander getrennt aufgestellt sind und zwischen diesen beiden Gruppen die Anordnung der vier Aufbereitungsmodule 2 platziert ist. Somit befinden sich bei der Anordnung gemäß Figur 6 zwei benachbart zueinander liegende Einstrangmaschinenmodule 42 an der einen Seite und die beiden anderen benachbart zueinander liegenden Einstrangmaschinenmodule 42 an der anderen Seite der aus den vier Aufbereitungsmodulen 2 gebildeten Gruppe. Dies wiederum hat zur Folge, dass die von den Aufbereitungsmodulen 2 aufbereiteten Filtertowstreifen 8 nicht wie bei der Anordnung von Figur 5 aus den zu einer Gruppe zusammengefassten Aufbereitungsmodulen 2 in derselben Richtung austreten, sondern zwei Filtertowstreifen 8 in die eine und die beiden anderen Filtertowstreifen 8 in entgegengesetzter Richtung geführt sind. Dabei werden die beiden zu einer Gruppe der Einstrangmaschinenmodule 42 geführten Filtertowstreifen 8 von denjenigen Aufbereitungsmodulen 2 abgegeben, die der entsprechenden Gruppe der zwei Einstrangmaschinenmodulen 42 am nächsten liegen; d.h. gemäß Figur 6 versorgen die beiden linken Aufbereitungsmodule 2 die beiden linken Einstrangsmaschinenmodule 42 und die beiden rechten Aufbereitungsmodule 2 die beiden rechten Einstrangmaschinenmodule 42.

Während bei der Anordnung gemäß Figur 6 die vier Aufbereitungsmodule 2 in gleicher Weise wie gemäß Figur 5 gemeinsam eine Aufbereitungsvorrichtung bilden, können wahlweise die Einstrangmaschinenmodule 42 als separate Einstrangmaschinen vorgesehen oder die paarweisen Gruppen der Einstrangmaschinenmodule 42 jeweils zu einer gemeinsamen Zweistrangmaschine zusammengefasst sein.

In Figur 7 ist eine ähnliche Anordnung wie in Figur 3 gezeigt, allerdings mit dem Unterschied, dass nur zwei Aufbereitungsmodule 2 für eine Zweistrangfilterherstellung verwendet werden. Ähnliches gilt auch für Figur 8 im Vergleich zu Figur 3 und 4.

In Figur 9 ist eine ähnliche Anordnung wie in Figur 5 gezeigt, allerdings auch hier mit dem Unterschied, dass nur zwei Aufbereitungsmodule 2 für eine Zweistrangfilterherstellung verwendet werden. Insoweit zeigt Figur 9 eine Anordnung, die der linken Hälfte der in Figur 6 gezeigten Anordnung entspricht.

In Figur 10 ist eine ähnliche Anordnung wie in Figur 6 gezeigt, allerdings auch hier mit dem Unterschied, dass nur zwei Aufbereitungsmodule für eine Zweistrangfilterherstellung verwendet werden, wobei hier jeweils nur ein einziges Einstrangmaschinenmodul 42 an der einen Seite und an der anderen Seite der aus einer Gruppe von zwei Aufbereitungsmodulen 2 gebildeten Aufbereitungsvorrichtung liegt. Somit sind bei der Anordnung von Figur 10 die beiden Einstrangmaschinenmodule 42 als separate Einstrangmaschinen vorzusehen.

Figur 11 zeigt eine Anordnung, die sich von der Anordnung gemäß Figur 9 dadurch unterscheidet, dass beide Einstrangmaschinenmodule 42 nicht parallel zueinander angeordnet sind, sondern eines der beiden Einstrangmaschinenmodule 42 (gemäß Figur 11 das ,obere' Einstrangmaschinenmodul 42) in Bezug auf seine der Richtung der Stranglinie entsprechende Verarbeitungsrichtung zur Austrittsrichtung des Filtertowstreifens 8 aus dem zugehörigen Aufbereitungsmodul 2 ausgerichtet ist, so dass anders als bei dem anderen Einstrangmaschinenmodul 42 keine Umlenkung des Filtertowstreifens 8 stattfindet. Somit findet bei dieser Anordnung ein gemeinsames Übergangsmodul 36 der in den Figuren 7 und 8 dargestellten Art Verwendung, in welchem nur der eine (gemäß Figur 11 ,untere') Filtertowstrang 8 über eine Umlenkrolle 48 umgelenkt wird. Die Anordnung von Figur 11 hat zur Folge, dass die beiden dort verwendeten Einstrangmaschinenmodule 42 als separate Einstrangmaschinen vorzusehen sind.

Figur 12 zeigt eine weitere Ausführung, wonach die Aufbereitungsmodule 2 in einer gegenüber Figur 2 um 90° versetzten Anordnung aufgestellt sind, indem der durch die Aufbereitungsmodule 2 geführte Filtertowstreifen 8 in einer parallel zur Verarbeitungsrichtung einer nachgeordneten Mehrstrangmaschine 40 liegenden Ebene läuft. Demnach muss bei dieser Ausführung der Filtertowstreifen 8 nach Austritt aus der Formungseinrichtung zur Seite umgelenkt werden, wie Figur 12 schematisch erkennen lässt. Somit finden bei dieser Anordnung Aufbereitungsmodule 2 der in Figur 1b gezeigten Ausführung Verwendung. In Figur 12 ist aus Gründen einer einfacheren Darstellung nur das zum Betrachter liegende vordere Aufbereitungsmodul 2 erkennbar, während die dahinter liegenden weiteren Aufbereitungsmodule 2 nicht sichtbar sind. Insoweit entspricht die Anordnung der Aufbereitungsmodule 2 gemäß Figur 12 derjenigen von Figur 4, wobei allerdings die von den Towballen 44 abgezogenen Filtertowstreifen 8 vor ihrem Eintritt in die Aufbereitungsmodule 2 einer Verdrillung um 90° unterworfen werden müssen. Demnach lässt Figur 12 schematisch erkennen, dass die Aufbereitungsmodule 2 wahlweise auch in einer gegenüber Figur 2 um 90° versetzen Anordnung aufgestellt werden können.

Die anhand der Figuren 1 bis 12 beschriebenen Aufbereitungsmodule 2 weisen jeweils nur eine einzige Towführungsstrecke auf und sind somit einsträngig ausgebildet. Grundsätzlich ist es aber auch denkbar, in einem einzigen Aufbereitungsmodul 2 mehr als einen Filtertowstreifen zu verarbeiten.

Als Beispiel hierfür ist in Figur 13 ein Aufbereitungsmodul 2 gezeigt, in dem zwei im wesentlichen in derselben Ebene nebeneinander liegende Filtertowstreifen 8 aufbereitet werden, bevor sie dann gemeinsam seitlich in Richtung auf das Übergangsmodul 36 umgelenkt werden. Ferner lässt Figur 13 in diesem Ausführungsbeispiel schematisch erkennen, dass jede der Bearbeitungseinrichtungen so ausgeführt ist, dass sie zur gleichzeitigen Bearbeitung beider Filtertowstreifen 8 in der Lage sind. Demnach werden beispielsweise jeweils nur gemeinsame Walzenpaare verwendet, durch die beide Filtertowstreifen 8 gemeinsam laufen. Gleiches gilt auch für die Behandlungseinrichtung. Demgegenüber ist aber für jeden Filtertowstreifen 8 eine separate Formungseinrichtung vorzusehen.

Mit der in Figur 13 dargestellten Anordnung lässt sich mindestens eine Zweistrangfilterherstellung realisieren. Bei Verwendung von mehreren entsprechenden Aufbereitungsmodulen 2, die in einer Reihe rechtwinklig zur Betrachtungsebene der Figur 13 angeordnet sind, lässt sich dementsprechend eine Filterherstellung mit einer Anzahl von Strängen realisieren, die ein Vielfaches von zwei beträgt.

Die anhand der Figuren 1 bis 13 beschriebenen Aufbereitungsmodule 2 versorgen jeweils nur eine einzige Stranglinie in einer nachgeordneten Mehrstrangmaschine 40 bzw. einem nachgeordneten und entsprechend zugeordneten Einstrangmaschinenmodul 42. Grundsätzlich ist es aber auch denkbar, mindestens zwei Filtertowstreifen 8, die jeweils von unterschiedlichen Aufbereitungsmodulen 2 zur Verfügung gestellt werden, zur Herstellung eines und desselben Filters zu verwenden.

Als Beispiel hierfür ist in Figur 14 eine Anordnung mit zwei hintereinander liegenden Aufbereitungsmodulen 2 gezeigt, wobei die von diesen aufbereiteten Filtertowstreifen 8 in einem nachgeordneten gemeinsamen Übergabemodul 36 mit Hilfe von Umlenkrollen 37, 38 zusammengeführt werden. Eine nachgeordnete Strangmaschine 60 weist einlaufseitig einen kombinierten Einlauffinger 52 auf, in dem die beiden im Übergabemodul 36 zusammengeführten Filtertowstreifen 8 miteinander vereint werden, um dann in der Strangmaschine 60 gemeinsam auf einer einzigen Stranglinie für die Herstellung eines Filters verwendet zu werden.

An dieser Stelle sei noch der guten Vollständigkeit halber angemerkt, dass wie in den Figuren 1 und 2 auch in den Figuren 12 bis 14 die Towballen 44 nicht dargestellt sind.

Grundsätzlich lassen sich auch Einstrangaufbereitungsmodule gemäß den Figuren 1 bis 12 und 14 mit Zwei- oder Mehrfachstrangaufbereitungsmodulen gemäß Figur 13 miteinander kombinieren.

## Patentansprüche

1. Aufbereitungseinheit zur Aufbereitung mindestens eines Filtertowstreifens (8) für die Herstellung von Filtern für stabförmige Rauchartikel wie beispielsweise Zigaretten, mit mindestens einer Towführungsstrecke, entlang derer der Filtertowstreifen (8) in Richtung seiner Längserstreckung bewegbar ist, und mit der Towführungsstrecke zugeordneten Bearbeitungseinrichtungen (12, 14, 16, 24, 26) zum Bearbeiten des Filtertowstreifens (8), welche
im wesentlichen übereinander angeordnet sind, so dass zumindest der im Bereich der Bearbeitungseinrichtungen (12, 14, 16, 24, 26) verlaufende Abschnitt der Towführungsstrecke winklig zur Horizontalen, vorzugsweise etwa vertikal, gerichtet ist,
**dadurch gekennzeichnet, dass** die Bearbeitungseinrichtungen (12, 14, 16, 24, 26) Einrichtungen zum Recken, Behandeln und Formen des Filtertowstreifens (8) umfassen und in ihrer Reihenfolge so angeordnet sind, dass zumindest entlang des im Bereich der Bearbeitungseinrichtungen (12, 14, 16, 24, 26) verlaufenden Abschnittes der Towführungsstrecke der Filtertowstreifen (8) einer abwärts gerichteten Bewegung unterworfen wird.

2. Aufbereitungseinheit nach Anspruch 1,
**dadurch gekennzeichnet, dass** die Aufbereitungseinheit (2) als Modul mit einer definierten Schnittstelle für die Verbindung mit mindestens einer weiteren Aufbereitungseinheit (2) ausgeführt ist.

3. Aufbereitungseinheit nach Anspruch 1 oder 2,
**gekennzeichnet durch** eine Schnittstelle zur Verbindung mit einer nachgeschalteten Vorrichtung (40; 42; 60) zur Weiterverarbeitung des Filtertowstreifens (8), insbesondere einer Strangmaschine.

4. Aufbereitungseinheit nach mindestens einem der vorangegangenen Ansprüche,
**dadurch gekennzeichnet, dass** zumindest entlang des im Bereich der Bearbeitungseinrichtungen (12, 14, 16, 24, 26) verlaufenden Abschnittes der Towführungsstrecke der Filtertowstreifen (8) mindestens teilweise durch Gravitationsunterstützung bewegbar ist.

5. Aufbereitungseinheit nach mindestens einem der vorangegangenen Ansprüche, mit einem den Anfang der Towführungsstrecke bildenden Einlass (6), **dadurch gekennzeichnet, dass** der Einlass (6) nicht tiefer liegt als die am höchsten gelegene Bearbeitungseinrichtung (12, 14).

6. Aufbereitungseinheit nach Anspruch 5,
**dadurch gekennzeichnet, dass** der Einlass (6) oberhalb der am höchsten gelegenen Bearbeitungseinrichtung (12, 14) angeordnet ist.

7. Aufbereitungseinheit nach Anspruch 5 oder 6, mit mindestens einem Filtertowstreifenzuführungsmittel zum Zuführen eines Filtertowstreifens (8) von einem Filtertowbereitstellungsmittel (44) zu dem Einlass (6) sowie mit einem Auslass (32) zum Austritt des aufbereiteten Filtertowstreifens (8) in Richtung auf eine nachgeordnete Vorrichtung (40; 42; 60) zur Weiterverarbeitung,
**dadurch gekennzeichnet, dass** das Filtertowstreifenzuführungsmittel so ausgebildet und angeordnet ist, dass es den Filtertowstreifen (8) vom Filtertowbereitstellungsmittel (44) zum Einlass (6) etwa in Richtung entsprechend der Richtung des aufbereiteten Filtertowstreifens (8) bei seinem Austritt aus dem Auslass (32) führt.

8. Aufbereitungseinheit nach Anspruch 5 oder 6, mit mindestens einem Filtertowstreifenzuführungsmittel zum Zuführen eines Filtertowstreifens (8) von einem Filtertowbereitstellungsmittel (44) zu dem Einlass (6) sowie mit einem Auslass (32) zum Austritt des aufbereiteten Filtertowstreifens (8) in Richtung auf eine nachgeordnete Vorrichtung (40; 42; 60) zur Weiterverarbeitung,
**dadurch gekennzeichnet, dass** das Filtertowstreifenzuführungsmittel so ausgebildet und angeordnet ist, dass es den Filtertowstreifen (8) vom Filtertowbereitstellungsmittel (44) zum Einlass (6) winklig, vorzugsweise etwa quer, zur Richtung des aufbereiteten Filtertowstreifens (8) bei seinem Austritt (32) aus dem Auslass führt.

9. Aufbereitungseinheit nach mindestens einem der Ansprüche 5 bis 8, **dadurch gekennzeichnet, dass** stromabwärts von und benachbart zu dem Einlass (6) ein Einfädelwalzenpaar (10) angeordnet ist.

10. Aufbereitungseinheit nach mindestens einem der vorangegangenen Ansprüche, mit einem Auslass (32) zum Austritt des aufbereiteten Filtertowstreifens (8) in Richtung auf eine nachgeordnete Vorrichtung (40; 42; 60) zur Weiterverarbeitung,
**dadurch gekennzeichnet, dass** die Towführungsstrecke zwischen der letzten Bearbeitungseinrichtung (26) und dem Auslass (32) mindestens teilweise etwa horizontal verläuft.

11. Aufbereitungseinheit nach Anspruch 10,
**dadurch gekennzeichnet, dass** die Towführungsstrecke zwischen der am tiefsten gelegenen Bearbeitungseinrichtung (26) und dem Auslass (32) zumindest teilweise etwa wagerecht verläuft.

12. Aufbereitungseinheit nach mindestens einem der vorangegangenen Ansprüche, mit einer Einrichtung (26) zum Rundformen des Filtertowstreifens,
**dadurch gekennzeichnet, dass** die Einrichtung (26) zum Rundformen des Filtertowstreifens die in der Reihenfolge letzte Bearbeitungseinrichtung bildet.

13. Aufbereitungseinheit nach mindestens einem der vorangegangenen Ansprüche, mit einer Einrichtung (16) zum Behandeln des Filtertowstrelfens (8) durch Abgabe von Behandlungsflüssigkeit (20) auf den Filtertowstreifen (8),
**dadurch gekennzeichnet, dass** die Einrichtung (16) zum Behandeln des Filtertowstreifens (8) für eine Abgabe von Behandlungsflüssigkeit (20) winklig oder etwa quer zur Bewegungsrichtung des Filtertowstreifens (8), vorzugsweise in horizontaler Richtung, ausgebildet ist.

14. Aufbereitungseinheit nach Anspruch 13,
**dadurch gekennzeichnet, dass** die Einrichtung (16) zum Behandeln des Filtertowstreifens (8) zur beidseitigen Abgabe von Behandlungsflüssigkeit (20) auf den Filtertowstreifen (8) ausgebildet ist.

15. Aufbereitungseinheit nach mindestens einem der Ansprüche 12 bis 14,
**dadurch gekennzeichnet, dass** eine Bearbeitungseinrichtung Mittel zur Injektion von Kohlenstoff in den Filtertowstreifen aufweist.

16. Aufbereitungseinheit nach mindestens einem der vorangegangenen Ansprüche,
**gekennzeichnet durch** mindestens einen weiteren Einlass (34) und mindestens einen weiteren Auslass (32) zur Durchführung mindestens eines von einer anderen Aufbereitungseinheit (2) aufbereiteten Filtertowstreifens (8).

17. Aufbereitungseinheit nach mindestens einem der vorangegangenen Ansprüche,
**gekennzeichnet durch** mindestens zwei, vorzugsweise etwa parallel zueinander verlaufende, Towführungsstrecken.

18. Aufbereitungseinheit nach Anspruch 17,
**dadurch gekennzeichnet, dass** zumindest ein Teil der Bearbeitungseinrichtungen (12, 14, 16, 24) gemeinsam den mindestens zwei Towführungsstrecken zugeordnet sind.

19. Vorrichtung zur Aufbereitung von Filtertowmaterial für die Herstellung von Filtern für stabförmige Rauchartikel, wie beispielsweise Zigaretten, mit Filtertowbereitstellungsmitteln (44) zur Bereitstellung von mindestens zwei Filtertowstreifen (8), mit mindestens zwei Aufbereitungseinheiten (2) nach mindestens einem der vorangegangenen Ansprüche.

20. Vorrichtung nach Anspruch 19,
**gekennzeichnet durch** eine, vorzugsweise als Modul vorgesehene, Führungseinrichtung (36; 46) zur Überführung der von den Aufbereitungseinheiten (2) aufbereiteten Filtertowstreifen (8) an mindestens eine nachgeordnete Vorrichtung (40; 42; 60) zur Weiterverarbeitung, vorzugsweise eine Strangmaschine.

21. Vorrichtung nach Anspruch 20,
**dadurch gekennzeichnet, dass** die Führungseinrichtung (46) derart ausgebildet ist, dass sie nur jeweils einen Filtertowstreifen (8) an ein als nachgeordnete Vorrichtung vorgesehenes Einstrangmaschinenmodul (42) überführt.

22. Vorrichtung nach Anspruch 20,
**dadurch gekennzeichnet, dass** die Führungseinrichtung (36) derart ausgebildet ist, dass sie mindestens zwei Filtertowstreifen (8) miteinander vereint und gemeinsam an eine als nachgeordnete Vorrichtung vorgesehene Strangmaschine (60) zur Herstellung von mindestens zwei Filtertowstreifen aufweisenden Filtern überführt.

23. Vorrichtung nach Anspruch 19 oder 20,
**dadurch gekennzeichnet, dass** jede Aufbereitungseinheit (2) zum Anschluss an ein separates Einstrangmaschinenmodul (42) vorgesehen ist.

24. Vorrichtung nach Anspruch 19 oder 20,
**dadurch gekennzeichnet, dass** jede Aufbereitungseinheit (2) zum Anschluss an eine Stranglinie einer nachgeordneten Mehrstrangmaschine (40) vorgesehen ist.

25. Vorrichtung nach mindestens einem der Ansprüche 19 bis 24,
**dadurch gekennzeichnet, dass** die Aufbereitungseinheiten (2) in Bezug auf die Bewegungsrichtung der aufbereiteten Filtertowstreifen (8) bei deren Austritt aus der Vorrichtung im wesentlichen hintereinander angeordnet sind.

26. Vorrichtung nach mindestens einem der Ansprüche 19 bis 25,
**dadurch gekennzeichnet, dass** die Aufbereitungseinheiten (2) in Bezug auf die Bewegungsrichtung der aufbereiteten Filtertowstreifen (8) bei deren Austritt aus der Vorrichtung im wesentlichen nebeneinander angeordnet sind.

27. Vorrichtung nach mindestens einem der Ansprüche 19 bis 26,
**dadurch gekennzeichnet, dass** Filtertowbereitstellungsmittel (44) in Bezug auf die Bewegungsrichtung der aufbereiteten Filtertowstreifen (8) bei deren Austritt aus der Vorrichtung im wesentlichen neben den Aufbereitungseinheiten (2) angeordnet sind.

28. Vorrichtung nach mindestens einem der Ansprüche 19 bis 27,
**dadurch gekennzeichnet, dass** Filtertowbereitstellungsmittel (44) in Bezug auf die Bewegungsrichtung der aufbereiteten Filtertowstreifen (8) bei deren Austritt aus der Vorrichtung im wesentlichen vor den Aufbereitungseinheiten (2) angeordnet sind.

29. Vorrichtung nach Anspruch 28,
**dadurch gekennzeichnet, dass** die Filtertowbereitstellungsmittel (44) in einer Gruppe in Bezug auf die Bewegungsrichtung der aufbereiteten Filterlowstreifen (8) bei deren Austritt aus der Vorrichtung im wesentlichen nebeneinander angeordnet sind.

30. Vorrichtung nach mindestens einem der Ansprüche 19 bis 29,
**dadurch gekennzeichnet, dass** die Aufbereitungseinheiten (2) im wesentlichen in einer winklig, vorzugsweise etwa rechtwinklig, zur Verarbeitungsrichtung einer nachgeordneten Vorrichtung (40; 42) liegenden Reihe angeordnet sind.

31. Vorrichtung nach mindestens einem der Ansprüche 19 bis 30,
**dadurch gekennzeichnet, dass** mindestens eine Aufbereitungseinheit (2) in Bezug auf die Bewegungsrichtung des von dieser aufbereiteten Filtertowstreifens (8) bei dessen Austritt aus der Aufbereitungseinheit (2) winklig, vorzugsweise etwa rechtwinklig, zur Verarbeitungsrichtung einer nachgeordneten Vorrichtung (40; 42) angeordnet ist.

32. Vorrichtung nach Anspruch 31,
**gekennzeichnet durch** mindestens eine Führungseinrichtung (46) zur Überführung mindestens eines von einer Aufbereitungseinheit (2) aufbereiteten Filtertowstreifens (8) an eine nachgeordnete Vorrichtung (42), wobei die Führungseinrichtung (46) Mittel, vorzugsweise Rollen oder Walzen (48), zur Umleckung des aufbereiteten Filtertowstreifens (8) aufweist.

33. Anlage zur Herstellung von Filtern für stabförmige Rauchartikel, wie beispielsweise Zigaretten, aus Filtertowmaterial, mit mindestens einer Vorrichtung nach mindestens einem der Ansprüche 19 bis 32 und mit mindestens einer nachgeordneten Vorrichtung (40; 42; 60) zur Weiterverarbeitung der Filtertowstreifen (8).

## Claims

1. Preparation unit for the preparation of at least one filter tow strip (8) for the production of filters for rod-shaped smoking articles such as for example cigarettes, with at least one tow guide section along which the filter tow strip (8) can be moved in the direction of its longitudinal extent, and with processing apparatus (12, 14, 16, 24, 26) assigned to the tow guide section for processing the filter tow strip (8) which are arranged substantially on top of one another so that at least the section of the tow guide section running in the area of the processing apparatus (12, 14, 16, 24, 26) is directed at an angle to the horizontal, preferably approximately vertically,
**characterised in that** the processing apparatus (12, 14, 16, 24, 26) comprise apparatus for stretching, treating and shaping the filter tow strip (8) and are arranged in their sequence so that at least along the section of the tow guide section running in the area of the processing apparatus (12, 14, 16, 24, 26), the filter tow strip (8) is subjected to a movement directed downwards.

2. Preparation unit according to claim 1,
**characterised in that** the preparation unit (2) is executed as a module with a defined interface for connection to at least one further preparation unit (2).

3. Preparation unit according to claim 1 or 2,
**characterised by** an interface for connection to a downstream device (40; 42; 60) for the further processing of the filter tow strip (8), in particular a strand machine.

4. Preparation unit according to at least one of the preceding claims,
**characterised in that** at least along the section of the tow guide section running in the area of the processing apparatus (12, 14, 16, 24, 26), the filter tow strip (8) can be moved partially due to gravitational support.

5. Preparation unit according to at least one of the preceding claims, with an inlet (6) forming the beginning of the tow guide section,
**characterised in that** the inlet (6) does not lie deeper than the highest situated processing apparatus (12, 14).

6. Preparation unit according to claim 5,
**characterised in that** the inlet (6) is arranged above the highest situated processing apparatus (12, 14).

7. Preparation unit according to claim 5 or 6, with at least one filter tow strip feed means for feeding a filter tow strip (8) from a filter tow provision means (44) to the inlet (6) and with an outlet (32) for the outflow of the prepared filter tow strip (8) towards a subordinate device (40; 42; 60) for further processing,
**characterised in that** the filter tow strip feed means is developed and arranged so that it leads the filter tow strip (8) from the filter tow provision means (44) to the inlet (6) approximately corresponding in direction to the direction of the prepared filter tow strip (8) on its outflow from the outlet (32).

8. Preparation unit according to claim 5 or 6, with at least one filter tow strip feed means for feeding a filter tow strip (8) from a filter tow provision means (44) to the inlet (6) and with an outlet (32) to the outflow of the prepared filter tow strip (8) towards a subordinate device (40; 42; 60) for further processing,
**characterised in that** the filter tow strip feed means is developed and arranged so that it leads the filter tow strip (8) from the filter tow provision means (44) to the inlet (6) at an angle, preferably approximately transversely, to the direction of the prepared filter tow strip (8) on its outflow (32) from the outlet.

9. Preparation unit according to at least one of claims 5 to 8,
**characterised in that** a pair of threading rolls (10) is arranged downstream from and adjacent to the inlet (6).

10. Preparation unit according to at least one of the preceding claims, with an outlet (32) for the outflow of the prepared filter tow strip (8) towards a subordinate device (40; 42; 60) for further processing,
**characterised in that** the tow guide section runs at least partially approximately horizontally between the last processing apparatus (26) and the outlet (32).

11. Preparation unit according to claim 10,
**characterised in that** the tow guide section runs at least partially approximately horizontally between the lowest situated processing apparatus (26) and the outlet (32).

12. Preparation unit according to at least one of the preceding claims, with an apparatus (26) for moulding the filter tow strip,
**characterised in that** the apparatus (26) for moulding the filter tow strip forms the last processing apparatus in the sequence.

13. Preparation unit according to at least one of the preceding claims, with an apparatus (16) for treating the filter tow strip (8) by delivery of treatment liquid (20) onto the filter tow strip (8),
**characterised in that** the apparatus (16) for treating the filter tow strip (8) is developed for delivery of treatment liquid (20) at an angle or approximately transverse to the direction of movement of the filter tow strip (8), preferably in horizontal direction.

14. Preparation unit according to claim 13,
**characterised in that** the apparatus (16) for treating the filter tow strip (8) is developed for delivery on both sides of treatment liquid (20) onto the filter tow strip (8).

15. Preparation unit according to at least one of claims 12 to 14,
**characterised in that** a processing apparatus has means for the injection of carbon into the filter tow strip.

16. Preparation unit according to at least one of the preceding claims,
**characterised by** at least one further inlet (34) and at least one further outlet (32) for conducting at least one filter tow strip (8) prepared by another preparation unit (2).

17. Preparation unit according to at least one of the preceding claims,
**characterised by** at least two tow guide sections, preferably running approximately parallel to one another.

18. Preparation unit according to claim 17,
**characterised in that** at least part of the processing apparatus (12, 14, 16, 24) is assigned jointly to the at least two tow guide sections.

19. Device for the preparation of filter tow material for the production of filters for rod-shaped smoking articles, such as for example cigarettes, with filter tow provision means (44) for the provision of at least two filter tow strips (8), with at least two preparation units (2) according to at least one of the preceding claims.

20. Device according to claim 19,
**characterised by** a guide apparatus (36; 46), intended preferably as a module, for transferring the filter tow strip (8) prepared by the preparation units (2) to at least one subordinate device (40; 42; 60) for further processing, preferably a strand machine.

21. Device according to claim 20,
**characterised in that** the guide apparatus (46) is developed such that it transfers in each case only one filter tow strip (8) to a single-strand machine module (42) intended as a subordinate device.

22. Device according to claim 20,
**characterised in that** the guide apparatus (36) is developed such that it combines at least two filter tow strips (8) with one another and transfers jointly to a strand machine (60) intended as a subordinate device, for the production of filters having at least two filter tow strips.

23. Device according to claim 19 or 20,
**characterised in that** each preparation unit (2) is intended for connection to a separate single strand machine module (42).

24. Device according to claim 19 or 20,
**characterised in that** each preparation unit (2) is intended for connection to a strand line of a subordinate multistrand machine (40).

25. Device according to at least one of claims 19 to 24,
**characterised in that** the preparation units (2) are arranged substantially behind one another with regard to the direction of movement of the prepared filter tow strips (8) on their outflow from the device.

26. Device according to at least one of claims 19 to 25,
**characterised in that** the preparation units (2) are arranged substantially next to one another with regard to the direction of movement of the prepared filter tow strips (8) on their outflow from the device.

27. Device according to at least one of claims 19 to 26,
**characterised in that** filter tow provision means (44) are arranged substantially next to the preparation units (2) with regard to the direction of movement of the prepared filter tow strips (8) on their outflow from the device.

28. Device according to at least one of claims 19 to 27,
**characterised in that** filter tow provision means (44) are arranged substantially before the preparation units (2) with regard to the direction of movement of the prepared filter tow strips (8) on their outflow from the device.

29. Device according to claim 28,
**characterised in that** the filter tow provision means (44) are arranged substantially next to one another in a group with regard to the direction of movement of the prepared filter tow strips (8) on their outflow from the device.

30. Device according to at least one of claims 19 to 29,
**characterised in that** the preparation units (2) are arranged substantially in a row lying at an angle, preferably approximately right angles, to the direction of processing of a subordinate device (40; 42).

31. Device according to at least one of claims 19 to 30,
**characterised in that** at least one preparation unit (2) is arranged, with regard to the direction of movement of the filter tow strip (8) prepared by this, on its outflow from the preparation unit (2), at an angle, preferably approximately right angles, to the direction of processing of a subordinate device (40; 42).

32. Device according to claim 31,
**characterised by** at least one guide apparatus (46) for the transfer of at least one filter tow strip (8) prepared by a preparation unit (2) to a subordinate device (42), wherein the guide apparatus (46) has means, preferably rollers or rolls (48), for diverting the prepared filter tow strip (8).

33. System for the production of filters for rod-shaped smoking articles, such as for example cigarettes, from filter tow material, with at least one device according to at least one of claims 19 to 32 and with at least one subordinate device (40; 42; 60) for the further processing of the filter tow strips (8).

## Revendications

1. Unité de préparation destinée à la préparation d'au moins une bande d'étoupe pour filtre (8) pour la fabrication de filtres pour des articles à fumer en forme de tiges, tels que par exemple des cigarettes, comprenant au moins une section de guidage d'étoupe, le long de laquelle la bande d'étoupe pour filtre (8) peut être déplacée dans la direction de son étendue longitudinale, et comprenant des dispositifs de traitement (12, 14, 16, 24, 26) associés à la section de guidage d'étoupe pour traiter la bande d'étoupe pour filtre (8), qui sont sensiblement disposés les uns au-dessus des autres de façon à ce qu'au moins la portion de la section de guidage d'étoupe s'étendant dans la région des dispositifs de traitement (12, 14, 16, 24, 26) soit orientée angulairement par rapport à l'horizontale, de préférence sensiblement verticalement,
**caractérisée en ce que** les dispositifs de traitement (12, 14, 16, 24, 26) comprennent des dispositifs pour étirer, traiter et former la bande d'étoupe pour filtre (8) et sont disposés dans leur succession de façon teile qu'au moins le long de la portion de la section de guidage d'étoupe s'étendant dans la région des dispositifs de traitement (12, 14, 16, 24, 26), la bande d'étoupe pour filtre (8) soit soumise à un mouvement orienté vers l'aval.

2. Unité de préparation selon la revendication 1, **caractérisée en ce que** l'unité de préparation (2) est réalisée en tant que module comportant une interface définie permettant la liaison avec au moins une autre unité de préparation (2).

3. Unité de préparation selon la revendication 1 ou 2, **caractérisée par** une interface permettant la liaison avec un dispositif; (40; 42; 60) placé en avai pour le traitement ultérieur de la bande d'étoupe pour filtre (8), en particulier une machine à confectionner des tubes.

4. Unité de préparation selon au moins l'une des revendications précédentes, **caractérisée en ce qu'**au moins le long de la portion de la section de guidage d'étoupe s'étendant dans la région des dispositifs de traitement (12, 14, 16, 24, 26), la bande d'étoupe pour filtre (8) peut être déplacée au moins partiellement par assistance gravitationnelle.

5. Unité de préparation selon au moins l'une des revendications précédentes, comprenant une entrée (6) formant le début de la section de guidage d'étoupe, **caractérisée en ce que** l'entrée (6) n'est pas située à un niveau plus bas que le dispositif de traitement (12, 14) situé au niveau le plus haut.

6. Unité de préparation selon la revendication 5, **caractérisée en ce que** l'entrée (6) est disposée au-dessus du dispositif de traitement (12, 14) situé au niveau le plus haut.

7. Unité de préparation selon la revendication 5 ou 6, comprenant au moins un moyen d'acheminement de la bande d'étoupe pour filtre pour acheminer une bande d'étoupe pour filtre (8) depuis un moyen de mise à disposition d'étoupe pour filtre (44) jusqu'à l'entrée (6), ainsi qu'une sortie (32) permettant la sortie de la bande d'étoupe pour filtre (8) préparée en direction d'un dispositif (40; 42; 60) placé en avai pour traitement ultérieur,
**caractérisée en ce que** le moyen d'acheminement de la bande d'étoupe pour filtre est conçu et disposé de façon à guider la bande d'étoupe pour filtre (8) du moyen de mise à disposition d'étoupe pour filtre (44) à l'entrée (6) sensiblement dans une direction correspondant à la direction de la bande d'étoupe pour filtre (8) préparée lorsqu'elle quitte la sortie (32).

8. Unité de préparation selon la revendication 5 ou 6, comprenant au moins un moyen d'acheminement de la bande d'étoupe pour filtre, pour acheminer une bande d'étoupe pour filtre (8) depuis un moyen de mise à disposition d'étoupe pour filtre (44) jusqu'à l'entrée (6), ainsi qu'une sortie (32) permettant la sortie de la bande d'étoupe pour filtre (8) préparée en direction d'un dispositif (40; 42; 60) placé en avai pour traitement ultérieur,
**caractérisée en ce que** le moyen d'acheminement de la bande d'étoupe pour filtre est conçu et disposé de façon à guider la bande d'étoupe pour filtre (8) du moyen de mise à disposition d'étoupe pour filtre (44) à l'entrée (6) angulairement, de préférence dans une direction sensiblement transversale, par rapport à la direction de la bande d'étoupe pour filtre (8) préparée lorsqu'elle quitte la sortie (32).

9. Unité de préparation selon au moins l'une des revendications 5 à 8, **caractérisée en ce qu'**une paire de rouleaux d'introduction (10) est disposée en avai de et de manière adjacente à l'entrée (6).

10. Unité de préparation selon au moins l'une des revendications précédentes, comprenant une sortie (32) permettant la sortie de la bande d'étoupe pour filtre (8) préparée en direction d'un dispositif (40; 42; 60) placé en avai pour traitement ultérieur,
**caractérisée en ce que** la section de guidage d'étoupe entre le dernier dispositif de traitement (26) et la sortie (32) s'étend au moins partiellement de manière sensiblement horizontale.

11. Unité de préparation selon la revendication 10, **caractérisée en ce que** la section de guidage d'étoupe entre le dispositif de traitement (28) situé au niveau le plus bas et la sortie (32) s'étend au moins partiellement de manière sensiblement horizontale.

12. Unité de préparation selon au moins l'une des revendications précédentes, comprenant un dispositif (26) destiné à conférer une forme ronde à la bande d'étoupe pour filtre, **caractérisée en ce que** le dispositif (26) destiné à conférer une forme ronde à la bande d'étoupe pour filtre constitue dans l'ordre le dernier des dispositifs de traitement.

13. Unité de préparation selon au moins l'une des revendications précédentes, comprenant un dispositif (16) de traitement de la bande d'étoupe pour filtre (8) par délivrance de fluide de traitement (20) sur la bande d'étoupe pour filtre (8), **caractérisée en ce que** le dispositif (16) de traitement de la bande d'étoupe pour filtre (8) est conçu pour la délivrance de fluide de traitement (20) angulairement ou de manière sensiblement transversale à la direction du déplacement de la bande d'étoupe pour filtre (8), de préférence en direction horizontale.

14. Unité de préparation selon la revendication 13, **caractérisée en ce que** le dispositif (16) de traitement de la bande d'étoupe pour filtre (8) est conçu pour délivrer du fluide de traitement (20) des deux côtés sur la bande d'étoupe pour filtre (8).

15. Unité de préparation selon au moins l'une des revendications 12 à 14, **caractérisée en ce qu'**un dispositif de traitement présente des moyens d'injection de carbone dans la bande d'étoupe pour filtre.

16. Unité de préparation selon au moins l'une des revendications précédentes, **caractérisée par** au moins une autre entrée (34) et au moins une autre sortie (32) pour réaliser au moins une bande d'étoupe pour filtre (8) préparée par une autre unité de préparation (2).

17. Unité de préparation selon au moins l'une des revendications précédentes, **caractérisée par** au moins deux sections de guidage d'étoupe, s'étendant de préférence de manière sensiblement parallèle entre elles.

18. Unité de préparation selon la revendication 17, **caractérisée en ce qu'**au moins une partie des dispositifs de traitement (12, 14, 16, 24) sont associés ensemble aux sections de guidage d'étoupe, au moins au nombre de deux.

19. Dispositifde préparation de matériau d'étoupe pour filtre pour la fabrication dé filtres pour des articles à fumer en forme de tiges, tels que par exemple des cigarettes, comprenant des moyens de mise à disposition d'étoupe pour filtre (44) permettant la mise à disposition d'au moins deux bandes d'étoupe pour filtre (8), et comprenant au moins deux unités de préparation (2) selon au moins l'une des revendications précédentes.

20. Dispositif selon la revendication 19, **caractérisé par** un dispositif de guidage (36; 46) prévu de préférence en tant que module, destiné à transférer les bandes d'étoupe pour filtre (8) préparées par les unités de préparation (2) vers au moins un dispositif (40; 42; 60) placé en avai pour le traitement ultérieur, de préférence une machine à confectionner des tubes.

21. Dispositif selon la revendication 20, **caractérisé en ce que** le dispositif de guidage (46) est conçu de façon à ne transférer respectivement qu'une bande d'étoupe pour filtre (8) vers un module (42) de machine à confectionner un tube unique prévue en tant que dispositif placé en aval.

22. Dispositif selon la revendication 20, **caractérisé en ce que** le dispositif de guidage (36) est conçu de façon à réunir entre elles au moins deux bandes d'étoupe pour filtre (8) et les transférer ensemble vers une machine pour confectionner des tubes (60) prévue en tant que dispositif en avai pour la fabrication de filtres présentant au moins deux bandes d'étoupe pour filtre.

23. Dispositif selon la revendication 19 ou 20, **caractérisé en ce que** chaque unité de préparation (2) est prévue pour raccordement à un module (42) séparé de machine à confectionner des tubes uniques.

24. Dispositif selon la revendication 19 ou 20, **caractérisé en ce que** chaque unité de préparation (2) est prévue pour raccordement à une ligne de tubes d'une machine à confectionner des tubes multiples (40) située en avai.

25. Dispositif selon au moins l'une des revendications 19 à 24, **caractérisé en ce que** les unités de préparation (2) sont disposées sensiblement l'une derrière l'autre par rapport à la direction de déplacement des bandes d'étoupe pour filtre (8) préparées lors de leur sortie du dispositif.

26. Dispositif selon au moins l'une des revendications 19 à 25, **caractérisé en ce que** les unités de préparation (2) sont disposées sensiblement côte à côte par rapport à la direction de déplacement des bandes d'étoupe pour filtre (8) préparées lors de leur sortie du dispositif.

27. Dispositif selon au moins l'une des revendications 19 à 26, **caractérisé en ce que** des moyens de mise à disposition d'étoupe pour filtre (44) sont disposés sensiblement à côté des unités de préparation (2) par rapport à la direction de déplacement des bandes d'étoupe pour filtre (8) préparées lors de leur sortie du dispositif.

28. Dispositif selon au moins l'une des revendications 19 à 27, **caractérisé en ce que** des moyens de mise à disposition d'étoupe pour filtre (44) sont disposés sensiblement en amont des unités de préparation (2) par rapport à la direction de déplacement des bandes d'étoupe pour filtre (8) préparées lors de leur sortie du dispositif.

29. Dispositif selon la revendication 28, **caractérisé en ce que** les moyens de mise à disposition d'étoupe pour filtre (30) sont disposés sensiblement côte à côte en un groupe par rapport à la direction de déplacement des bandes d'étoupe pour filtre (8) préparées lors de leur sortie du dispositif.

30. Dispositif selon au moins l'une des revendications 19 à 29, **caractérisé en ce que** les unités de préparation (2) sont disposées sensiblement sur une rangée située angulairement, de préférence sensiblement à angle droit, par rapport à la direction de traitement d'un dispositif (40 ; 42) placé en avai.

31. Dispositif selon au moins l'une des revendications 19 à 30, **caractérisé en ce qu'**au moins une unité de préparation (2) est disposée angulairement par rapport à la direction de déplacement de la bande d'étoupe pour filtre (8) préparée par celle-ci lors de sa sortie de l'unité de préparation (2), de préférence sensiblement à angle droit, par rapport à la direction de traitement d'un dispositif (40 ; 42) placé en avai.

32. Dispositif selon la revendication 31, **caractérisé par** au moins un dispositif de guidage (46) destiné à transférer au moins une bande d'étoupe pour filtre (8) préparée par une unité de préparation (2) vers un dispositif (42) placé en avai, le dispositif de guidage (46) présentant des moyens, de préférence des rouleaux ou cylindres (48), pour le renvoi de la bande d'étoupe pour filtre (8) préparée.

33. Installation de fabrication de filtres pour des articles à fumer en forme de tiges, tels que par exemple des cigarettes, à partir d'un matériau d'étoupe, comprenant au moins un dispositif selon au moins l'une des revendications 19 à 32 et au moins un dispositif (40 ; 42 ; 60) placé en avai pour le traitement ultérieur dés bandes d'étoupe pour filtre (8).
